# FASCICULE DE BREVET EUROPEEN

(11) **EP 3 828 886 B1**
(45) Date de publication et mention de la délivrance du brevet: **18.12.2024**
(21) Numéro de dépôt: 20209511.3
(22) Date de dépôt: 24.11.2020
(51) Int. Cl.: G10L 21/0272

(54) **PROCEDE ET SYSTEME POUR SEPARER DANS UN FLUX AUDIO LA COMPOSANTE VOIX ET LA COMPOSANTE BRUIT**
VERFAHREN UND SYSTEM ZUM TRENNEN DER SPRACHKOMPONENTE UND DER RAUSCHKOMPONENTE IN EINEM AUDIOSTROM
METHOD AND SYSTEM FOR SEPARATING THE VOICE COMPONENT AND THE NOISE COMPONENT IN AN AUDIO FLOW

(30) Priorité: 27.11.2019 FR 1913283
(43) Date de publication de la demande: 02.06.2021
(73) Titulaire: THALES, 92190 Meudon (FR)
(72) Inventeur: MATHIEU, Félix, 91767 PALAISEAU CEDEX (FR); COURTAT, Thomas, 91767 PALAISEAU CEDEX (FR); CAPMAN, François, 92622 GENNEVILLIERS CEDEX (FR); SAUSSET, François, 91767 PALAISEAU CEDEX (FR); ACHECHE, Shaheen, 91767 PALAISEAU CEDEX (FR)
(74) Mandataire: Atout PI Laplace

(56) Documents cités:
- US-A1- 2019 066 713
- MIMILAKIS STYLIANOS IOANNIS ET AL: "A recurrent encoder-decoder approach with skip-filtering connections for monaural singing voice separation", 2017 IEEE 27TH INTERNATIONAL WORKSHOP ON MACHINE LEARNING FOR SIGNAL PROCESSING (MLSP), IEEE, 25 September 2017 (2017-09-25), pages 1 - 6, XP033263882, DOI: 10.1109/MLSP.2017.8168117
- STEPHENSON CORY ET AL: "Monaural speaker separation using source-contrastive estimation", 2017 IEEE INTERNATIONAL WORKSHOP ON SIGNAL PROCESSING SYSTEMS (SIPS), IEEE, 3 October 2017 (2017-10-03), pages 1 - 6, XP033257056, DOI: 10.1109/SIPS.2017.8110005

## Description

L'invention concerne un procédé et un système permettant de séparer, en temps réel dans un flux audio, la partie du flux associée à une voix ou à de la parole, d'une autre partie du flux contenant les bruits.

L'invention trouve son application dans un contexte où une ou plusieurs personnes parlent dans un environnement bruité (brouhaha, bruit de moteur, ventilation, etc.). Le signal de la parole superposé aux signaux bruyants est numérisé dans un flux audio par un capteur sonore.

L'invention concerne aussi un procédé et un système pour rehausser un signal de voix en temps réel dans un flux audio à partir d'un procédé de séparation de sources audio en temps différé.

L'état de l'art connu du demandeur se divise en deux catégories, les approches dites classiques et les approches possibles par l'intelligence artificielle connue sous la dénomination anglo-saxonne de « deep learning ».

Dans l'approche de « deep learning », des approches traitent directement du problème de séparation voix/bruit de fond, d'autres concernent la séparation signal/signal, voix/voix.

La demande de brevet US 20190066713 divulgue un procédé consistant à obtenir, par un dispositif, un signal sonore combiné pour des signaux combinés provenant de multiples sources sonores dans une zone dans laquelle se trouve une personne. Le traitement mis en oeuvre fait appel à des réseaux de neurones profonds.

Un exemple de procédé pour séparer plusieurs voix dans un signal audio selon l'art antérieur comporte les étapes décrites ci-après et non représentées pour des raisons de simplification. Le signal audio entrant est noté *X,* il a pour longueur *L.* Le signal est transmis à un encodeur *M*₁ qui transforme *X* en un tenseur *X*⁽¹⁾de dimensions *F* × *T* où *T* est un diviseur de *L* et *F* un nombre de filtres donné par le concepteur. L'encodeur *M*₁ consiste en une Convolution 1D à *F* filtres. Les coefficients des noyaux de convolution sont réglés lors d'une phase d'apprentissage. Le tenseur est transmis d'une part à un multiplicateur pour une utilisation future et d'autre part à un module de séparation. Le module de séparation est divisé en deux sous-modules *M*₂ et *M*₄. Le premier sous-module *M*₂ transforme le tenseur *X*⁽¹⁾ en un tenseur *X*⁽²⁾ de dimensions *F* × *T*. Le premier sous-module *M*₂ est constitué d'une couche de normalisation, une convolution 1x1 et un empilement de modules 1D-Conv connus de l'art antérieur et dont les paramètres sont réglés lors d'une phase d'apprentissage.

Le deuxième sous-module *M*₄ transforme *X*⁽²⁾ en *X*⁽⁴⁾ tenseur de dimensions *2F* × *T.* Pour cela, le deuxième sous-module *M*₄ enchaîne une non-linéarité, une convolution 1x1 et une fonction sigmoîde. Les coefficients de la convolution 1x1 sont réglés lors d'une phase d'apprentissage.

*X*⁽¹⁾ est concaténé à lui-même pour former un tenseur de dimensions 2F x T qui est multiplié à *X*⁽⁴⁾ pour former *X*⁽⁵⁾.

Le module *M*₅ prend pour entrée *X*⁽⁵⁾ et donne en sortie deux signaux de longueur *L* au moyen d'une déconvolution 1D dont les paramètres sont réglés lors d'une phase d'apprentissage.

Les paramètres numériques définissant les traitements des différents modules sont obtenus dans une phase préalable d'apprentissage sur une base de données.

En remplaçant une des voix par du bruit, il est immédiat d'utiliser les méthodes décrites dans l'état de l'art pour séparer la voix du bruit de fond dans un signal audio et, en conservant uniquement la sortie contenant le signal de voix, de rehausser la voix d'un signal bruité.

La figure 1 illustre une application à la séparation de signaux de différents types, en séparant le canal voix et le canal bruit.

Tel que décrit, l'état de l'art ne permet pas directement le traitement en temps réel d'un flux audio.

Le document de Mimilakis Stylianos loannis et al, intitulé « A récurrent encoder-decoder approach with skip-filtering connections for monaural singing voice séparation », du 25 septembre 2017, pages 1-6, XP 033263882, divulgue un procédé permettant de séparer la voix d'un fond musical.

Dans le domaine technique du « deep learning », les données sont représentées sous forme de tenseurs. Les données sont modifiées par une succession de modules. En sortie de chaque module, les données sont projetées dans un espace abstrait défini en général par ses dimensions.

Pour ce faire la présente invention met en oeuvre les traitements suivants :
Le signal (flux d'entrée *X*) est découpé en N trames de longueur L, avec *X_{N}* la nième trame. Le procédé exécute les traitements suivants :
La trame *X_{N}* est encodée par un réseau de convolutions 1D. Le résultat est un tenseur ${X}_{N}^{\left(1\right)}$ de dimensions F x T avec F le nombre de filtres donné par le concepteur, T un diviseur de L dépendant de la taille des filtres F, 100. Le résultat ${X}_{N}^{\left(1\right)}$ est ensuite transformé par un module M₂, 101. Le résultat ${X}_{N}^{\left(2\right)}$ est un tenseur de dimensions F x T. Le module *M*₄ estime, 103, à partir de ${X}_{N}^{\left(2\right)}$, un tenseur ${X}_{N}^{\left(4\right)}$ de dimensions 2F x T. ${X}_{N}^{\left(1\right)}$ est concaténé à lui-même, 104, pour former un tenseur de dimensions 2F x T qui est multiplié à ${X}_{N}^{\left(4\right)}$ pour former ${X}_{N}^{\left(5\right)}$. Le module M₅ à partir de ${X}_{N}^{\left(5\right)}$ produit un tenseur de dimension 2 × T, 105, à partir duquel on obtient deux sorties de dimensions 1 × T *X*_{*N,*0} et *X_{N,1}* qui sont respectivement le canal voix et le canal bruit.

Ces étapes sont réitérées sur chaque nouvelle trame. Les paramètres sont appris sur une base de données de sons. L'inconvénient de ce procédé est qu'il n'utilise pas les informations des trames précédentes pour traiter la trame courante. Ceci entraîne notamment une qualité dégradée et une forte latence dans les traitements, du fait de la durée des trames.

L'un des objectifs de la présente invention est d'offrir un procédé et un dispositif permettant de séparer, en temps réel, des voix du bruit de fond dans un flux audio, ou débruitage de la voix dans un flux audio, notamment en tenant compte des informations issues des trames précédentes. Ceci permet d'améliorer les performances et la latence de traitement. Le procédé permet ainsi la propagation de « l'information globale » sur le signal, sa mise à jour et son exploitation de trame en trame. L'invention est telle que définie dans les revendications indépendantes 1 et 6. Des aspects préférentiels de l'invention sont définis dans les revendications dépendantes.

L'invention concerne un procédé pour séparer de la voix du bruit dans un signal audio reçu sur un récepteur équipé d'un capteur audio caractérisé en ce qu'il comporte au moins les étapes suivantes :
- On sépare le flux audio reçu en N trames *X_{N},*
- Pour chaque trame *X_{N}* on associe un tenseur contenant des informations sur l'ensemble du flux audio,
- On transmet la trame *X_{N}* à un premier module M₁ qui génère un signal ${X}_{N}^{\left(1\right)}$*,*
- Le tenseur *I*_{*N-*1} obtenu lors de l'itération précédente pour le traitement de la trame *X_{N} -* 1 est transmis à un module M₃, tel que *I_{N}* = *I*_{*N-*1} + *λ*(*A_{N}* - *I_{N-1}), λ* étant un facteur de gain et *A_{N}* étant un tenseur, afin de générer un signal ${X}_{N}^{\left(2\right)}$,
- Le module M₃ prend en entrée le signal ${X}_{N}^{\left(2\right)}$, résultat de la transformation du signal ${X}_{N}^{\left(1\right)}$ par un module M₂ et réalise la concaténation de ${X}_{N}^{\left(2\right)}$ et *I*_{*N-*1} afin de générer un signal ${X}_{N}^{\left(3\right)}$ de dimension 2F × T,
- Le signal ${X}_{N}^{\left(3\right)}$ est transmis à un module M₄ afin de générer un signal ${X}_{N}^{\left(4\right)}$ qui est combiné avec le signal ${X}_{N}^{\left(1\right)}$,
- Le signal résultant de la combinaison est décodé par un décodeur M₅ afin de générer un premier signal de voix *X*_{*N,*0} et un deuxième signal *X*_{*N,*1}.

Pour traiter une trame *N* on suppose que la trame *N* - 1 a été traitée précédemment et que les quantités résultant de ce traitement ont été stockées. Pour la trame 0, *I*₀ est fixé arbitrairement par exemple il est identiquement nul.

Le procédé peut en outre comprendre un encodage de la trame *X_{N}* par un réseau de convolutions 1D, ce qui fournit le tenseur ${X}_{N}^{\left(1\right)}$.

Le tenseur *I_{N}* et le tenseur *A_{N}* peuvent être de dimension F × F.

Le tenseur *A_{N}* peut être défini par :
${A}_{N} = \left(\frac{{X}_{N}^{\left(2\right)} ⋅ {\left({X}_{N}^{\left(2\right)}\right)}^{t}}{\sqrt{T}}\right) ,$${X}_{N}^{\left(2\right)} ⋅ {\left({X}_{N}^{\left(2\right)}\right)}^{t}$ étant le produit matriciel de ${X}_{N}^{\left(2\right)}$ et de sa transposée.${X}_{N}^{\left(3\right)}$ peut correspondre à la concaténation de ${X}_{N}^{\left(2\right)}$ et *C_{N}* de dimension *F* × *T, C_{N}* étant défini par ${C}_{N} = {B}_{N} ⋅ {X}_{N}^{\left(2\right)}$ et représentant le produit matriciel entre *B_{N}* et ${X}_{N}^{\left(2\right)}$, avec *B_{N} = Softmax*(*I*_{*N*-1}).

L'invention concerne aussi un dispositif pour séparer de la voix du bruit dans un signal audio reçu sur un récepteur équipé d'un capteur audio, ledit signal audio X ayant une longueur L. Avantageusement, le récepteur est configuré pour séparer le flux audio reçu en N trames *X_{N},* et pour associer, à chaque trame *X_{N},* un tenseur *I_{N}* contenant des informations sur l'ensemble du flux audio, le récepteur comprenant :
- Un premier module M₁ (100) adapté à recevoir plusieurs trames d'un signal contenant de la voix et du bruit et, pour chaque trame reçue, générer un signal ${X}_{N}^{\left(1\right)}$ et transmettre à un troisième module M₃, un tenseur *I*_{*N-*1} obtenu lors de l'itération précédente pour le traitement de la trame *X_{N}* - 1, tel que *I_{N}* = *I*_{*N-*1} + *λ*(*A_{N}* - *I*_{*N*-1}), *λ* étant un facteur de gain et *A_{N}* étant un tenseur,
- Un deuxième module M₂ (101) configuré pour transformer le signal ${X}_{N}^{\left(1\right)}$*,* afin de générer un signal ${X}_{N}^{\left(2\right)}$,
- Le troisième module M₃ étant configuré pour concaténer le signal ${X}_{N}^{\left(2\right)}$ et le tenseur *I*_{*N-*1} afin de générer un signal ${X}_{N}^{\left(3\right)}$ de dimension 2F × T, F étant un nombre de filtres donné et T étant un diviseur de la longueur L, et transmettre le signal ${X}_{N}^{\left(3\right)}$ à un quatrième module M₄,
- Le quatrième module M₄ (102) étant configuré pour générer un signal ${X}_{N}^{\left(4\right)}$ qui est combiné avec le signal ${X}_{N}^{\left(1\right)}$*,*
le dispositif comprenant en outre un décodeur M₅ (105) configuré pour décoder du signal résultant de la combinaison, afin de générer un premier signal de voix *X*_{*N,*0} et un deuxième signal *X*_{*N,*1}.

D'autres caractéristiques, détails et avantages de l'invention ressortiront à la lecture de la description faite en référence aux dessins annexés donnés à titre d'exemple non limitatifs et qui représentent, respectivement :
[Fig.1], une illustration de l'art antérieur,
[Fig.2], un exemple de système permettant la mise en oeuvre du procédé selon l'invention,
[Fig.3] une illustration des étapes mises en oeuvre par le procédé selon l'invention.

La figure 2 illustre un exemple de dispositif permettant la mise en oeuvre du procédé selon l'invention.

Le signal dont il faut extraire (séparer) la ou les voix du bruit contenu dans le flux audio est reçu sur un capteur audio 10. Le capteur audio est relié à un ensemble d'équipements ou modules Hardware 20 configurés pour séparer la voix du bruit qui seront détaillés à la figure 3.

La figure 3 illustre une première variante de réalisation pour séparer une voix du bruit dans un signal audio, les traitements étant effectués au niveau de l'ensemble 20. Cette séparation est réalisée en temps réel. Les modules similaires au schéma de la figure 1 portent les mêmes références. L'ensemble comprend en plus un module M₃ dont la fonction est détaillée ci-après.

Le signal audio reçu sur le capteur est lors d'une première étape séparé en N trames *X₁.....X_{N}.* A chaque trame *X_{N}* est associé un tenseur *I_{N}* qui est de dimension constante, indépendante de l'indice de la trame. Le procédé va mettre à jour la valeur du tenseur *I_{N}* de trame en trame et l'utilisation jointe de *X_{N}* et *I_{N}* pour estimer *X*_{*N,*0} et *X*_{*N,*1}.

La trame *X_{N}* est transmise à un premier module M₁, 100, qui génère un signal ${X}_{N}^{\left(1\right)}$*.* Le tenseur *I*_{*N-*1} obtenu lors de l'étape précédente pour le traitement de la trame *X_{N} -* 1 est transmis dans un module M₃, 201.

*M*₃ génère un tenseur *I_{N},* 202, qui sera utilisé lors du traitement de la trame *X*_{*N+*1}.

Le codeur M₃ prend en entrée un signal ${X}_{N}^{\left(2\right)}$, 203, résultat de la transformation du signal ${X}_{N}^{\left(1\right)}$ par un module M₂ et réalise la concaténation de ${X}_{N}^{\left(2\right)}$ et *I_{N},* afin de générer un signal ${X}_{N}^{\left(3\right)}$ de dimension 2F × T,${M}_{3 :} \left({X}_{N}^{\left(2\right)}, {I}_{N - 1}\right) - > \left({X}_{N}^{\left(3\right)}, {I}_{N}\right) .$

Le signal ${X}_{N}^{\left(3\right)}$*,* 204, est transmis à un module M₄ afin de générer un signal ${X}_{N}^{\left(4\right)}$ qui est combiné, 104, avec le signal ${X}_{N}^{\left(1\right)}$*,* le signal résultant de la combinaison est décodé par un décodeur M₅, 105, afin de générer un premier signal de voix *X*_{*N,*0} et un deuxième signal de bruit *X*_{*N,*1}.

Dans un mode de réalisation, les étapes mises en oeuvre par le procédé selon l'invention sont les suivantes :
Pour tout N, *I_{N}* est de dimension F × F

*A_{N}* est un tenseur F × F défini par ${A}_{N} = \left(\frac{{X}_{N}^{\left(2\right)} ⋅ {\left({X}_{N}^{\left(2\right)}\right)}^{t}}{\sqrt{T}}\right)$ a. ${X}_{N}^{\left(2\right)} ⋅ {\left({X}_{N}^{\left(2\right)}\right)}^{t}$ est le produit matriciel de ${X}_{N}^{\left(2\right)}$ et de sa transposée

*I_{N}* = *I*_{*N-*1} + *λ*(*A_{N}* - *I*_{*N*-1}) avec *λ* un facteur de gain 0 et 1 donné par l'utilisateur${B}_{N} = Softmax \left({I}_{N - 1}\right)$
a. La fonction softmax est classique en machine learning ; à un vecteur de *K* nombres, (*v*₁ ... *v_{K})* elle associe un vecteur de *K* nombre (*w*₁ ... *w*_{K}) avec pour tout ${w}_{k} = \frac{exp \left({v}_{k}\right)}{{\sum }_{l = 1}^{K} exp \left({v}_{l}\right)}$,
b. Pour calculer *B_{N},* la fonction softmax est appliquée indépendamment à toutes les lignes de *I_{N},*
${C}_{N} = {B}_{N} ⋅ {X}_{N}^{\left(2\right)}$ est le produit matriciel entre *B_{N}* et ${X}_{N}^{\left(2\right)}$; ses dimensions sont *F* × *T,*${X}_{N}^{\left(3\right)}$ est de dimension 2F × T, c'est la concaténation de ${X}_{N}^{\left(2\right)}$ et *C_{N}.*

Le procédé et le dispositif selon l'invention permettent une séparation de la voix du bruit dans un signal audio reçu sur un capteur en temps réel et sans dégrader les paramètres propres à la voix.

Les paramètres numériques définissant les traitements des différents modules sont réglés dans une phase préalable d'apprentissage sur une base de données.

L'invention permet un fonctionnement en temps réel avec un compromis latence/qualité contrôlable, de ne pas dégrader le signal audio qui ne contient pas de bruit, et permet de rehausser le bruit dans un signal ne contenant pas de paroles (de voix).

Le procédé permet notamment de prétraiter le signal audio de la parole pour améliorer la qualité de briques de traitement / valorisation de la voix (compression, analyse).

L'ajout dans la chaîne de traitement d'un module M₃ permet d'améliorer la qualité de mise en place d'une stratégie trame par trame pour la mise en temps réel des traitements.

## Revendications

1. Procédé pour séparer en temps réel de la voix du bruit dans un signal audio X reçu sur un récepteur équipé d'un capteur audio, ledit signal audio X ayant une longueur L, **caractérisé en ce qu'**il comporte au moins les étapes suivantes :
- La séparation du flux audio reçu en N trames *X_{N},*
- Pour chaque trame *X_{N}* l'association d'un tenseur *I_{N}* contenant des informations sur l'ensemble du flux audio,
- La transmission de chaque trame X_{N} à un premier module M₁, (100) configuré pour générer un signal ${X}_{N}^{\left(1\right)}$ et la transmission d'un tenseur *I*_{*N-*1} obtenu lors de l'itération précédente pour le traitement de la trame *X_{N} -* 1 à un module M₃, (201) tel que *I_{N} = I*_{*N-*1} + *λ(A_{N}* - *I_{N-1}), λ* étant un facteur de gain et *A_{N}* étant un tenseur,
- La transformation du signal ${X}_{N}^{\left(1\right)}$ par un module M₂, afin de générer un signal ${X}_{N}^{\left(2\right)}$,
- La concaténation du signal ${X}_{N}^{\left(2\right)}$ et du tenseur *I*_{*N-*1} par le module M₃ afin de générer un signal ${X}_{N}^{\left(3\right)}$ de dimension 2F × T, F étant un nombre de filtres donné et T étant un diviseur de la longueur L,
- La transmission du signal ${X}_{N}^{\left(3\right)}$*,* (204), à un module M₄ configuré pour générer un signal ${X}_{N}^{\left(4\right)}$ qui est combiné, (104), avec le signal ${X}_{N}^{\left(1\right)}$,
- Le décodage du signal résultant de la combinaison par un décodeur M₅, (105), afin de générer un premier signal de voix *X*_{*N,*0} et un deuxième signal *X*_{*N,*1}.

2. Procédé selon la revendication 1, comprenant un encodage de la trame *X_{N}* par un réseau de convolutions 1D, ce qui fournit le tenseur ${X}_{N}^{\left(1\right)}$.

3. Procédé selon l'une des revendications 1 et 2, dans lequel le tenseur *I_{N}* et le tenseur *A_{N}* sont de dimension F × F.

4. Procédé selon la revendication 3, dans lequel le tenseur *A_{N}* est défini par : ${A}_{N} = \left(\frac{{X}_{N}^{\left(2\right)} ⋅ {\left({X}_{N}^{\left(2\right)}\right)}^{t}}{\sqrt{T}}\right) ,$ ${X}_{N}^{\left(2\right)} ⋅ {\left({X}_{N}^{\left(2\right)}\right)}^{t}$ étant le produit matriciel de ${X}_{N}^{\left(2\right)}$ et de sa transposée.

5. Procédé selon l'une des revendications 1 à 4, dans lequel ${X}_{N}^{\left(3\right)}$ correspond à la concaténation de ${X}_{N}^{\left(2\right)}$ et *C_{N}* de dimension *F* × *T, C_{N}* étant défini par ${C}_{N} = {B}_{N} ⋅ {X}_{N}^{\left(2\right)}$ et représentant le produit matriciel entre *B_{N}* et ${X}_{N}^{\left(2\right)}$, avec *B_{N} = Softmax*(*I*_{*N-*1})*.*

6. Dispositif pour séparer de la voix du bruit dans un signal audio reçu sur un récepteur équipé d'un capteur audio, ledit signal audio X ayant une longueur L, **caractérisé en ce que** le récepteur est configuré pour séparer le flux audio reçu en N trames *X_{N},* et pour associer, à chaque trame *X_{N},* un tenseur *I_{N}* contenant des informations sur l'ensemble du flux audio, le récepteur comprenant :
- Un premier module M₁ (100) adapté à recevoir plusieurs trames d'un signal contenant de la voix et du bruit et, pour chaque trame reçue, générer un signal ${X}_{N}^{\left(1\right)}$ et transmettre à un troisième module M₃, un tenseur *I*_{*N-*1} obtenu lors de l'itération précédente pour le traitement de la trame *X_{N}* - 1, tel que *I_{N} = I*_{*N-*1} + *λ(A_{N}* - *I*_{*N*-1}), *λ* étant un facteur de gain et *A_{N}* étant un tenseur,
- Un deuxième module M₂ (101) configuré pour transformer le signal ${X}_{N}^{\left(1\right)}$, afin de générer un signal ${X}_{N}^{\left(2\right)}$,
- Le troisième module M₃ étant configuré pour concaténer le signal ${X}_{N}^{\left(2\right)}$ et le tenseur *I*_{*N-*1} afin de générer un signal ${X}_{N}^{\left(3\right)}$ de dimension 2F × T, F étant un nombre de filtres donné et T étant un diviseur de la longueur L, et transmettre le signal ${X}_{N}^{\left(3\right)}$ à un quatrième module M₄,
- Le quatrième module M₄ (102) étant configuré pour générer un signal ${X}_{N}^{\left(4\right)}$ qui est combiné avec le signal ${X}_{N}^{\left(1\right)}$*,*
le dispositif comprenant en outre un décodeur M₅ (105) configuré pour décoder du signal résultant de la combinaison, afin de générer un premier signal de voix *X*_{*N,*0} et un deuxième signal *X*_{*N,*1}.

7. Dispositif selon la revendication 6, dans lequel le module M1 est configuré pour encoder la trame *X_{N}* par un réseau de convolutions 1D, ce qui fournit le tenseur ${X}_{N}^{\left(1\right)}$.

8. Dispositif selon l'une des revendications 6 et 7, dans lequel le tenseur *I_{N}* et le tenseur *A_{N}* sont de dimension F × F.

9. Dispositif selon la revendication 8, dans lequel le tenseur *A_{N}* est défini par : ${A}_{N} = \left(\frac{{X}_{N}^{\left(2\right)} ⋅ {\left({X}_{N}^{\left(2\right)}\right)}^{t}}{\sqrt{T}}\right) ,$ ${X}_{N}^{\left(2\right)} ⋅ {\left({X}_{N}^{\left(2\right)}\right)}^{t}$ étant le produit matriciel de ${X}_{N}^{\left(2\right)}$ et de sa transposée.

10. Dispositif selon l'une des revendications 6 à 9, dans lequel ${X}_{N}^{\left(3\right)}$ correspond à la concaténation de ${X}_{N}^{\left(2\right)}$ et *C_{N}* de dimension *F* × *T, C_{N}* étant défini par ${C}_{N} = {B}_{N} ⋅ {X}_{N}^{\left(2\right)}$ et représentant le produit matriciel entre *B_{N}* et ${X}_{N}^{\left(2\right)}$*,* avec *B_{N} = Softmax*(*I*_{*N*-1}).

## Patentansprüche

1. Verfahren zum Trennen von Sprache von Rauschen in Echtzeit in einem Audiosignal X, das an einem Empfänger empfangen wird, der mit einem Audiosensor ausgestattet ist, wobei das Audiosignal X eine Länge L aufweist, **dadurch gekennzeichnet, dass** es mindestens die folgenden Schritte aufweist:
- die Trennung des empfangenen Audiostroms in N Rahmen *X_{N},*
- für jeden Rahmen *X_{N},* die Zuordnung eines Tensors *I_{N},* der Informationen über den gesamten Audiostrom enthält,
- die Übertragung jedes Rahmens *X_{N}* an ein erstes Modul M₁, (100), das konfiguriert ist, um ein Signal ${X}_{N}^{\left(1\right)}$ zu erzeugen, und die Übertragung eines Tensors *I*_{*N*-1}, der in der vorherigen Iteration zur Verarbeitung des Rahmens *X_{N}*-1 erzielt wurde, an ein Modul M₃, (201), sodass *I_{N}* = *I*_{*N-*1} + *λ*(*A_{N}* - *I*_{*N*-1})*,* wobei *λ* ein Verstärkungsfaktor ist und *A_{N}* ein Tensor ist,
- die Transformation des Signals ${X}_{N}^{\left(1\right)}$ durch ein Modul M₂, um ein Signal ${X}_{N}^{\left(2\right)}$ zu erzeugen,
- die Verkettung des Signals ${X}_{N}^{\left(2\right)}$ und des Tensors *I*_{*N-*1} durch das Modul M₃, um ein Signal ${X}_{N}^{\left(3\right)}$ der Abmessung 2F × T zu erzeugen, wobei F eine gegebene Anzahl von Filtern ist und T ein Teiler der Länge L ist,
- die Übertragung des Signals ${X}_{N}^{\left(3\right)}$*,* (204), an ein Modul M₄, das so konfiguriert ist, dass es ein Signal ${X}_{N}^{\left(4\right)}$ erzeugt, das kombiniert wird, (104), mit dem Signal ${X}_{N}^{\left(1\right)}$,
- die Decodierung des aus der Kombination resultierenden Signals durch einen Decoder M₅, (105), um ein erstes Sprachsignal *X_{N,0}* und ein zweites Signal *X_{N,1}* zu erzeugen.

2. Verfahren nach Anspruch 1, umfassend eine Codierung des Rahmens *X_{N}* durch ein 1D-Faltungsnetzwerk, wodurch der Tensor ${X}_{N}^{\left(1\right)}$ bereitgestellt wird.

3. Verfahren nach einem der Ansprüche 1 oder 2, wobei der Tensor *I_{N}* und der Tensor *A_{N}* die Abmessung F × F aufweisen.

4. Verfahren nach Anspruch 3, wobei der Tensor *A_{N}* definiert ist durch: ${A}_{N} = \left(\frac{{X}_{N}^{\left(2\right)} ⋅ {\left({X}_{N}^{\left(2\right)}\right)}^{t}}{\sqrt{T}}\right) ,$ wobei ${X}_{N}^{\left(2\right)} ⋅ {\left({X}_{N}^{\left(2\right)}\right)}^{t}$ das Matrixprodukt von ${X}_{N}^{\left(2\right)}$ und seiner Transponierten ist.

5. Verfahren nach einem der Ansprüche 1 bis 4, wobei ${X}_{N}^{\left(3\right)}$ der Verkettung von ${X}_{N}^{\left(2\right)}$ und von *C_{N}* mit der Abmessung *F* × *T* entspricht, wobei *C_{N}* definiert ist durch *C_{N}* = *B_{N}* · ${X}_{N}^{\left(2\right)}$ und das Matrixprodukt zwischen *B_{N}* und ${X}_{N}^{\left(2\right)}$ darstellt, wobei *B_{N} = Softmax*(*I_{N-1}*).

6. Vorrichtung zum Trennen von Sprache von Rauschen in einem Audiosignal, das an einem mit einem Audiosensor ausgestatteten Empfänger empfangen wird, wobei das Audiosignal X eine Länge L aufweist, **dadurch gekennzeichnet, dass** der Empfänger so konfiguriert ist, dass er den empfangenen Audiostrom in N Rahmen *X_{N}* trennt, und dass er jedem Rahmen *X_{N}* einen Tensor *I_{N}* zuordnet, der Informationen über den gesamten Audiostrom enthält, wobei der Empfänger Folgendes umfasst:
- ein erstes Modul M₁ (100), das angepasst ist, um mehrere Rahmen eines Signals zu empfangen, das Sprache und Rauschen enthält, und um für jeden empfangenen Rahmen ein Signal ${X}_{N}^{\left(1\right)}$ zu erzeugen und an ein drittes Modul M₃ einen Tensor *I*_{*N-*1} zu übertragen, der in der vorherigen Iteration zur Verarbeitung des Rahmens *X_{N}* - 1 erzielt wurde, sodass *I_{N} = I*_{*N-*1} + *λ*(*A_{N}* - *I*_{*N*-1}), wobei λ ein Verstärkungsfaktor ist und *A_{N}* ein Tensor ist,
- ein zweites Modul M₂ (101), das so konfiguriert ist, dass es das Signal ${X}_{N}^{\left(1\right)}$ transformiert, um ein Signal ${X}_{N}^{\left(2\right)}$ zu erzeugen,
- wobei das dritte Modul M₃ konfiguriert ist, um das Signal ${X}_{N}^{\left(2\right)}$ und den Tensor *I_{N-1}* zu verketten, um ein Signal ${X}_{N}^{\left(3\right)}$ der Abmessung 2F × T zu erzeugen, wobei F eine gegebene Anzahl von Filtern ist und T ein Teiler der Länge L ist, und das Signal ${X}_{N}^{\left(3\right)}$ an ein viertes Modul M₄ zu übertragen,
- wobei das vierte Modul M₄ (102) konfiguriert ist, um ein Signal ${X}_{N}^{\left(4\right)}$ zu erzeugen, das mit dem Signal ${X}_{N}^{\left(1\right)}$ kombiniert ist,
wobei die Vorrichtung ferner einen Decoder M₅ (105) umfasst, der konfiguriert ist, um das aus der Kombination resultierende Signal zu decodieren, um ein erstes Sprachsignal *X_{N,0}* und ein zweites Signal *X_{N,1}* zu erzeugen.

7. Vorrichtung nach Anspruch 6, wobei das Modul M1 so konfiguriert ist, dass es den Rahmen *X_{N}* durch ein 1D-Faltungsnetzwerk codiert, wodurch der Tensor ${X}_{N}^{\left(1\right)}$ bereitgestellt wird.

8. Vorrichtung nach einem der Ansprüche 6 und 7, wobei der Tensor *I_{N}* und der Tensor *A_{N}* die Abmessung F × F betragen.

9. Verfahren nach Anspruch 8, wobei der Tensor *A_{N}* definiert ist durch *A_{N}* = $\left(\frac{{X}_{N}^{\left(2\right)} ⋅ {\left({X}_{N}^{\left(2\right)}\right)}^{t}}{\sqrt{T}}\right) ,$ wobei ${X}_{N}^{\left(2\right)} ⋅ {\left({X}_{N}^{\left(2\right)}\right)}^{t}$ das Matrixprodukt von ${X}_{N}^{\left(2\right)}$ und seiner Transponierten ist.

10. Vorrichtung nach einem der Ansprüche 6 bis 9, wobei ${X}_{N}^{\left(3\right)}$ der Verkettung von ${X}_{N}^{\left(2\right)}$ und von *C_{N}* mit der Abmessung *F* × *T* entspricht, wobei *C_{N}* definiert ist durch *C_{N} = B_{N}* · ${X}_{N}^{\left(2\right)}$ und das Matrixprodukt zwischen *B_{N}* und ${X}_{N}^{\left(2\right)}$ darstellt, wobei *B_{N} = Softmax*(*I*_{*N*-1}).

## Claims

1. A method for separating in real-time voice from noise in an audio signal X received on a receiver equipped with an audio sensor, said audio signal X having a length L, **characterised in that** it contains at least the following steps:
- the received audio stream is separated into N frames *X_{N},*
- a tensor *I_{N}* containing information on the entirety of the audio stream is associated with each frame *X_{N},*
- each frame X_{N} is transmitted to a first module M₁, (100), configured to generate a signal ${X}_{N}^{\left(1\right)}$ and a tensor *I*_{*N*-1}, obtained in the preceding iteration of processing the frame *X_{N}* - 1, is transmitted to a module M₃, (201), such that *I_{N}* = *I*_{*N-*1} + *λ(A_{N}* - *I*_{*N-*1})*,* with *λ* a gain factor and *A_{N}* a tensor,
- the signal ${X}_{N}^{\left(1\right)}$ is transformed by a module M₂ in order to generate a signal ${X}_{N}^{\left(2\right)}$,
- the module M₃ concatenates ${X}_{N}^{\left(2\right)}$ and the tensor *I*_{*N*-1} in order to generate a signal ${X}_{N}^{\left(3\right)}$ of 2F × T size, with F a given number of filters and T a divisor of the length L, - the signal ${X}_{N}^{\left(3\right)}$*,* (204), is transmitted to a module M₄ configured to generate a signal ${X}_{N}^{\left(4\right)}$ that is combined, (104), with the signal ${X}_{N}^{\left(1\right)}$,
- the signal resulting from the combination is decoded by a decoder M₅, (105), in order to generate a first voice signal *X*_{*N,*0} and a second signal *X_{N,1}.*

2. The method according to claim 1, comprising a step of encoding frame *X_{N}* via a 1D convolution network, thereby providing the tensor ${X}_{N}^{\left(1\right)}$.

3. The method according to any one of claims 1 and 2, wherein the tensor *I_{N}* and the tensor *A_{N}* are of F × F size.

4. The method according to claim 3, wherein the tensor *A_{N}* is defined by: ${A}_{N} = \left(\frac{{X}_{N}^{\left(2\right)} ⋅ {\left({X}_{N}^{\left(2\right)}\right)}^{t}}{\sqrt{T}}\right) ,$ ${X}_{N}^{\left(2\right)} ⋅ {\left({X}_{N}^{\left(2\right)}\right)}^{t}$ being the matrix product of ${X}_{N}^{\left(2\right)}$ and its transpose.

5. The method according to any one of claims 1 to 4, wherein ${X}_{N}^{\left(3\right)}$ corresponds to the concatenation of ${X}_{N}^{\left(2\right)}$ and *C_{N}* of *F* × *T* size, with *C_{N}* defined as ${C}_{N} = {B}_{N} ⋅ {X}_{N}^{\left(2\right)}$ and representing the matrix product of *B_{N}* and ${X}_{N}^{\left(2\right)}$*,* with *B_{N}* = *Softmax*(*I*_{*N*-1}).

6. A device for separating voice from noise in an audio signal received on a receiver equipped with an audio sensor, said audio signal X having a length L, **characterised in that** the received is configured to separate the received audio stream into N frames *X_{N},* and to associate, to each frame *X_{N},* a tensor *I_{N}* containing information on the entirety of the audio stream, the receiver comprising:
- a first module M₁ (100) adapted to receive several frames of a signal containing voice and noise and to, for each received frame, to generate a signal ${X}_{N}^{\left(1\right)}$ and transmit, to a third module M₃, a tensor *I*_{*N-*1} obtained in the preceding iteration of processing the frame *X_{N}* - 1, such that *I_{N}* = *I*_{*N-*1} + *λ*(*A_{N}* - *I*_{*N*-1}), with *λ* a gain factor and *A_{N}* a tensor,
- a second module M₂ (101) configured to transform the signal ${X}_{N}^{\left(1\right)}$ in order to generate a signal ${X}_{N}^{\left(2\right)}$,
- the third module M₃ being configured to concatenate ${X}_{N}^{\left(2\right)}$ and the tensor *I*_{*N*-1}, in order to generate a signal ${X}_{N}^{\left(3\right)}$ of 2F × T size, with F a given number of filters and T a divisor of the length L, and to transmit the signal ${X}_{N}^{\left(3\right)}$ to a fourth module M₄,
- the fourth module M₄ (102) being configured to generate a signal ${X}_{N}^{\left(4\right)}$ that is combined with the signal ${X}_{N}^{\left(1\right)}$*,*
the device further comprising a decoder M₅ (105) configured to decode the signal resulting from the combination, in order to generate a first voice signal *X*_{*N,*0} and a second signal *X*_{*N*,1}.

7. The device according to claim 6, wherein the module M1 is configured to encode frame *X_{N}* via a 1D convolution network, thereby providing the tensor ${X}_{N}^{\left(1\right)}$.

8. The device according to any one of claims 6 and 7, wherein the tensor *I_{N}* and the tensor *A_{N}* are of F × F size.

9. The device according to claim 8, wherein the tensor *A_{N}* is defined by ${A}_{N} = \left(\frac{{X}_{N}^{\left(2\right)} ⋅ {\left({X}_{N}^{\left(2\right)}\right)}^{t}}{\sqrt{T}}\right) ,$ ${X}_{N}^{\left(2\right)} ⋅ {\left({X}_{N}^{\left(2\right)}\right)}^{t}$ being the matrix product of ${X}_{N}^{\left(2\right)}$ and its transpose.

10. The device according to any one of claims 6 to 9, wherein ${X}_{N}^{\left(3\right)}$ corresponds to the concatenation of ${X}_{N}^{\left(2\right)}$ and *C_{N}* of *F* × *T* size, with *C_{N}* defined as ${C}_{N} = {B}_{N} ⋅ {X}_{N}^{\left(2\right)}$ and representing the matrix product of *B_{N}* and ${X}_{N}^{\left(2\right)}$*,* with *B_{N} = Softmax*(*I_{N-1}*).
